# FASCICULE DE BREVET EUROPEEN

(11) **EP 1 725 393 B1**
(45) Date de publication et mention de la délivrance du brevet: **06.04.2011**
(21) Numéro de dépôt: 05717602.6
(22) Date de dépôt: 10.02.2005
(51) Int. Cl.: B31B 3/52, B31B 1/52

(54) **MACHINE ET PROCEDE DE FORMATION D'UN PLATEAU PAR APPLICATION D'UN MANDRIN**
MASCHINE UND VERFAHREN ZUR HERSTELLUNG EINER PLATTE DURCH VERWENDUNG EINES DORNS
MACHINE AND METHOD FOR FORMING A PLATE BY APPLYING A MANDREL

(30) Priorité: 10.02.2004 FR 0401280
(43) Date de publication de la demande: 29.11.2006
(73) Titulaire: OTOR, 75017 Paris (FR)
(72) Inventeur: BACQUES, Jean-Yves, 75005 Paris (FR); SAISON, Philippe, 21121 Daix (FR); SCHUSTER, Eric, 21110 Thorey-en-Plaine (FR)
(74) Mandataire: Benech, Frédéric
(86) Numéro de dépôt international: PCT/FR2005/000305
(87) Numéro de publication internationale: WO 2005/077647

(56) Documents cités:
- EP-A- 0 297 334
- DE-A- 1 786 114
- DE-A- 19 636 262
- DE-A- 19 905 867
- FR-A- 2 554 417
- FR-A- 2 708 517
- US-A- 2 957 395
- US-A- 2 977 861
- US-A- 3 513 757
- US-A- 4 926 615

## Description

La présente invention concerne une machine pour la formation d'un plateau à partir d'un flan de matière en feuille comportant un panneau de fond muni de volets latéraux formant les parois latérales du plateau.

Elle concerne également un procédé de formation d'un plateau à partir d'un tel flan.

Elle trouve une application particulièrement importante bien que non exclusive dans le domaine des plateaux gerbables les uns sur les autres pour produit laitiers tels que des récipients pour yaourts en matière plastique fermés par des opercules et disposés en nappe de quatre ou huit pots reliés entre eux par leur partie supérieure.

On connaît déjà des machines de formation de plateaux par emboutissage à l'aide d'un vérin à l'intérieur d'un puit, les rabats du plateau étant guidés par les parois latérales dudit puit lors de l'enfoncement.

De tels dispositifs présentent des inconvénients notamment liés à l'imprécision au moment du formage pouvant provenir de la mauvaise disposition du flan sur l'orifice du puit. Il existe également des problèmes liés aux déformations du carton par exemple voilé du fait de l'humidité et/ou des différences de températures.

Des problèmes liés aux fuites de colle engluant les parois du puit et/ou du mandrin existent également.

On connaît également (FR-A-2-554-417) une machine pour former un plateau d'emballage par plaquage externe des parois dudit plateau sur des butés rétractables solidaires d'une plaque de préhension d'un flan, ces butées permettant la mise en pression des parois à encoller. Mais un tel dispositif ne permet pas par exemple d'échapper des excroissances internes à un emballage, lors du largage du fond du plateau par la plaque de préhension.

La présente invention vise à fournir un appareil ou machine répondant mieux que ceux antérieurement connus aux exigences de la pratique notamment en ce qu'elle évite les imprécisions dues à l'enfoncement d'un mandrin par piston à l'intérieur d'un puit entraînant le flan préalablement encollé.

Les autres inconvénients cités ci-avant peuvent de plus être évités, et ce pour un coût acceptable, et avec des cadences de fabrication qui sont supérieures à celles de l'art antérieur par exemple cinquante coups minute.

Avec l'invention on peut donc obtenir la formation de plateaux avec une grande précision permettant notamment de former des emballages parfaitement équerrés et/ou dans le cas où ils présenteraient une ouverture évasée avec des angles respectés de façon précise.

Dans ce but l'invention propose notamment une machine pour la formation d'un plateau à partir d'un flan de matière en feuille comportant un panneau de fond muni de volets latéraux comportant pour certains des rabats d'extrémité et formant les parois latérales du plateau, ladite machine comprenant les caractéristiques selon la revendication 1.

Dans des modes de réalisation avantageux, on a de plus recours à l'une et/ou à l'autre des dispositions suivantes :
- le mandrin rétractable est formé par une armature comportant quatre arêtes perpendiculaires ou obliques par rapport à la face d'application, à savoir une première arête de référence, fixe, une deuxième et une troisième arêtes, solidairement mobiles par rapport à la première arête dans un premier plan perpendiculaire à la face d'appui et une quatrième arête solidairement mobile de la troisième arête dans un deuxième plan de paroi perpendiculaire au premier ;
- le mandrin rétractable pour échappement est de plus configurable pour permettre par extension/rétractation supplémentaire, dissociable de la rétractation pour échappement, la formation de plateaux de dimensions différentes par ajustage des dimensions nominales de référence.

Avantageusement cette possibilité de rétractation supplémentaire se fait par vérins simples et/ou doubles par exemple hydrauliques ou électriques ;
- les arêtes sont à coins coupés ;
- le plateau comprend deux volets latéraux longitudinaux opposés respectivement munis de rabats d'extrémité et deux volets latéraux transversaux opposés comportant chacun un rabat longitudinal, la machine comportant de plus des encolleurs permettant de déposer des lignes d'adhésifs pendant l'amenée d'un flan sur lesdits volets transversaux et/ou les rabats longitudinaux et des organes presseurs prévus pour appliquer les rabats longitudinaux sur les volets latéraux transversaux adjacents pour former des rembordements ;
- les organes presseurs comprennent au moins un plaqueur vertical longitudinal agencé pour plaquer le panneau de fond sur la face d'appui à une distance de la ligne de jonction avec le volet longitudinal correspondant, et des moyens de pliage et de plaquage du rabat longitudinal comprenant un organe d'application, comprenant par exemple un cylindre, agencé pour rabattre ledit rabat sur le volet adjacent ;
- le mandrin comporte au moins une arête oblique ;
- les deux volets latéraux transversaux opposés comportant un rembordement sur une partie de leur hauteur et étant respectivement munis d'évidements formant poignées situés en dessous desdits rembordements, le mandrin présente une section tronconique propre à former un plateau tronconique autorisant un encastrement au moins partiel dudit plateau dans un plateau inférieur lors d'un gerbage de l'un sur l'autre.

Elle propose également un procédé de formation d'un plateau à partir d'un flan de matière en feuilles comportant un panneau de fond muni de volets latéraux comportant pour certains des rabats d'extrémité et formant les parois latérales du plateau, en ce que ledit procédé comporte les étapes selon la revendication 9.

Avantageusement le mandrin étant formé par une armature rétractable comportant quatre arêtes perpendiculaires ou obliques par rapport à la face d'application, après application dudit mandrin sur le panneau de fond et repliage des volets et rabats, on rétracte ledit mandrin de façon à éloigner les arêtes des parois du plateau formé et on écarte ledit mandrin du plateau pour permettre son évacuation latérale.

Dans un autre mode de réalisation avantageux chaque rabat est fixé sur la face externe de la paroi latérale transversale adjacente avec rembordement.

Egalement avantageusement le flan comprenant deux volets latéraux longitudinaux opposés respectivement munis de rabats d'extrémité et deux volets latéraux transversaux opposés comportant chacun un rabat longitudinal, avant formation du plateau, on encolle lesdits volets transversaux ou les rabats longitudinaux adjacents en déposant dessus des lignes d'adhésifs pendant l'amenée du flan,
et on presse les rabats longitudinaux sur les volets latéraux transversaux adjacents pour former des rembordements sur le flan à plat.

L'invention sera mieux comprise à la lecture de la description qui suit de modes de réalisation donnés à titre d'exemples non limitatifs. La description se réfère aux dessins qui l'accompagnent dans lesquels :
- La figure 1 est une vue schématique en perspective d'un dispositif selon le mode de réalisation de l'invention plus particulièrement décrit ici.
- Les figures 2A à 2D sont des vues en coupe latérales en vis à vis du mandrin et du poste d'application du dispositif de la figure 1 lors des différentes étapes de formation d'un plateau disposé perpendiculairement au plateau de la figure 1.
- La figure 3 est une vue en perspective du mandrin en place à l'intérieur du plateau au poste d'application de la figure 2.
- La figure 4 est une vue latérale selon IV-IV de la figure 3.
- La figure 5 est une vue en perspective du poste d'application de la figure 1.
- La figure 6 est une vue en perspective schématique d'un dispositif selon un autre mode de réalisation de l'invention.
- La figure 7 est une vue en perspective du poste de rembordement de la figure 6.
- La figure 8 et les figures 9A à 9D montrent les étapes de rembordement du rabat selon le dispositif décrit en référence à la figure 6.
- La figure 10 est une vue en perspective du poste d'application du dispositif selon la figure 6.
- Les figures 11 et 12 montrent des vues agrandies de la partie d'application du plateau selon un autre mode de réalisation de l'invention.
- Les figures 13A à 13F montrent les différentes étapes de pliage des volets et rabats permettant de former les parois latérales du plateau selon un mode de réalisation de l'invention plus particulièrement décrit ici.
- Les figures 14A à 14D sont des vues schématiques montrant différents mode de réalisation de mandrin rétractables utilisables selon l'invention.

La figure 1 montre schématiquement et partiellement un dispositif ou machine 1 de formation d'un plateau 2 à partir d'un flan 3 de carton ondulé, par exemple double face de 2 ou 3 mm d'épaisseur, comprenant un panneau de fond 4 rectangulaire muni de volets latéraux, à savoir deux volets latéraux longitudinaux rectangulaires 5 et 6 muni chacun de part et d'autre de rabats d'extrémité 7 rectangulaire, et deux volets latéraux transversaux rectangulaires 8, 9 démunis de rabat, lesdits volets et rabats 5, 6, 7, 8 et 9 formant les parois latérales 10 du plateau 2.

La machine 1 comprend un système (non représenté) de préhension et de dépose des flans un par un de type connu, par ventouses, sur un rail 11 de support et de déplacement du flan ainsi déposé à plat sur ledit rail 11.

Le déplacement du flan se fait ici encore de façon connue en elle-même, par exemple par le biais de doigts pousseurs, ou par rouleaux d'entraînement 12, des rails de guidage 13 latéraux parallèles au rail de support 11, permettant d'encadrer au départ sommairement, pour le guider, le flan de façon transversale.

A partir du poste de dépose le flan 3 est encollé (traits mixtes 14) sur ses volets et/ou rabats destinés à former les parois par collage, tout en étant déplacé pour mettre le panneau 4 à l'aplomb d'un mandrin 15 déplaçable verticalement (flèche 16) entre une position de retrait, et une position d'application grâce à des moyens 17 d'application par exemple comprenant un vérin vertical.

Plus précisément, le mandrin 15 comporte une face d'application 18 du panneau 4 sur le rail 11 qui est agencé à cet endroit pour constituer une face d'appui 19 sur au moins une partie de la surface externe dudit panneau de fond.

Pour ce faire, il suffit que la surface et/ou la largeur du rail soit suffisante pour permettre une répartition homogène de l'appui sur toute la longueur du panneau 4 et sur une largeur dudit panneau suffisante, par exemple 1/5 ou 1/3 de ladite largeur de façon centrée par rapport au flan.

On sait que le carton ondulé est une matière parfois capricieuse, qui peut se gondoler et/ou vriller en fonction de la température, de l'humidité, et plus généralement des conditions de stockage.

Lorsqu'un flan aux dimensions et/ou à la déformation aléatoires, même si les différences par rapport à un flan parfait de référence peuvent être minimes, est placé sur le rail 11, il peut donc présenter des erreurs de positionnement par rapport à une position idéale de poinçonnement ultérieure, qui vont entraîner des malformations surtout lorsqu'une cadence de formation rapide des plateaux est nécessaire.

Ainsi, un flan 3 peut, comme représenté sur la figure 1 au poste de dépose, ne pas occuper toute la surface entre les deux rails de guidage 13 latéraux, entraînant des écartements d, d' des rails 13, qui vont se répercuter au niveau des lignes de pliage entre volets et panneau notamment.

Avec le mode de réalisation de l'invention tel que décrit ici, toutes ces petites différences vont disparaître au moment de l'application du mandrin sur la face d'appui 19, qui en prenant le panneau central du flan en sandwich lui fait reprendre une position de référence exacte et horizontale, le flan venant alors naturellement en butée transversale contre les rails de guidage latéraux 13, et contre des taquets ou doigts escamotables 20 dans le sens longitudinal.

On a représenté sur la figure 1 le poste 21 de descente du mandrin lors de trois étages de formation du plateau 2, à savoir 21' avant descente du mandrin, 21" lors du plaquage (le flan vient en butée latérale sur les rails , et en butée 12 longitudinale sur les doigts escamotables 20) et 21''' lors du pliage des volets latéraux et des rabats correspondants contre les faces, en vis à vis du mandrin, pour obtenir du plateau 2, évacué en 22.

Plus précisément, le mandrin comprend des faces latérales d'appui 23 définitées par des arêtes 24, la face d'application étant de la dimension du panneau de fond 4, et les arrêtes 24 coïncidant avec les lignes de pliage verticales 25 des coins du plateau ainsi formé autour du mandrin.

Des moyens 26 par exemple comprenant des vérins 27 sont agencés pour rabattre les volets et rabats sur le mandrin, de façon connue en elle-même, et pour comprimer volets latéraux et rabats convenablement encollés au préalable, de façon à permettre la fixation des uns aux autres par collage.

On a représenté sur les figures 2A à 2D, en coupe latérale, dans l'axe du rail 11, les étapes de formation du plateau telles que déjà décrites en référence au poste 21 (21', 21" et 21"'), mais avec des moyens de pliage différents et un flan identique mais disposé perpendiculairement au flan de la figure

Les volets avec rabats sont donc ici perpendiculaires au rail et non parallèles au rail 11 comme pour la figure 1.

Par la suite on a utilisé les mêmes numéros de référence pour désigner les mêmes éléments ou des éléments similaires, s'il y a lieu.

La figure 2A montre donc le flan 3 (un peu gondolé) avant descente du mandrin 15. Le panneau 4 est en appui sur le rail 11 par exemple constitué de plusieurs poutrelles parallèles.

La figure 2B montre le mandrin 15 descendu en position d'application, dont la face d'application 18 comprime le panneau 4 en sandwich avec la face d'appui formée par le rail 11.

Les bords 28 des rabats 7 des volets latéraux longitudinaux 5 et 6 et les bords des volets transversaux 8 et 9 sont alors en contact avec les rails de guidage 13, ou équivalents, permettant une configuration précise du flan avant tout commencement de repliage des volets pour former les parois du plateau.

Les figures 2A et 2B correspondent au poste 21' et 21" de la figure 1, les figures 2C et 2D correspondant, quant à elles, au poste 21"'.

Plus précisément, la figure 2C montre le relèvement des volets transversaux 8 et 9 par le biais de languettes 30 verticales munies à leur extrémité supérieure de portions d'attaque 31 évasées vers l'extérieur.

Dans ce mode de réalisation, les rabats sont collés sur l'extérieur des volets transversaux.

En figure 2D, les volets longitudinaux 5 et 6 sont repliés grâce à des applicateurs 32 à mouvement vertical, puis les rabats 7 sont relevés par des moyens à roues 33 qui permettent une pression des volets sur les faces externes des rabats préalablement encollées, les faces internes du mandrin exerçant alors une contre pression entraînant une excellente fixation.

On a montré sur les figures 3 et 4, en perspective et en coupe le poste 21 d'application du mandrin sur le flan disposé comme en référence aux figures 2A à 2D pour former le plateau, à une plus grande échelle.

Les moyens successifs de pliage des volets et rabats sur les faces du mandrin y sont plus apparents.

Les languettes 30, actionnées par vérin ou par came, par exemple de largeur égale au 1/5 de la paroi, sont centrées par rapport au volet transversal 8, 9 qu'elles relèvent.

Les applicateurs 32 sont, quant à eux, formés par des plaques 34 verticales terminées en partie haute par un ou deux petits rouleaux 35 d'axe horizontal 36, perpendiculaires à l'axe du rail 11, agencés pour attaquer la face externe 37 du volet transversal, et lors de la remontée des plaques, rouler contre celles-ci pour l'amener en fin de course à la verticale.

Les rouleaux viennent alors repousser dans un mouvement horizontal les faces externes des rabats 7 et appliquer lesdits rabats contre les faces externes des volets transversaux terminant ainsi le montage du plateau.

Le mandrin peut alors être relevé, et le plateau évacué.

La figure 5 donne une vue en perspective de la machine 1 de la figure 1 en présentant synthétiquement les étapes de formation du plateau 2 aux deux postes.

Le plateau est ici formé dans le sens perpendiculaire au sens de formation décrit en référence aux figures 2, 3 et 4.

Des moyens 38, par exemple à came 39 sont prévus pour déplacer verticalement le mandrin de façon connue en elle-même, l'ensemble étant fixé à un châssis 40 qui va présenter des dimensions réduites compte tenu de la simplicité des moyens mis en oeuvre dans l'invention.

Il s'agit là d'un avantage supplémentaire de cette dernière.

La figure 6 montre un dispositif 41 selon un autre mode de réalisation de l'invention comportant des moyens 42 de stockage et de dépliage de flans 2 dans le sens de traitement décrit en référence aux figures 2, 3 et 4, les volets transversaux 8, 9 étant parallèles au rail 11 et comportant des rabats longitudinaux 43.

Les flans sont disposés sur le rail 11 entre les rails de guidage 13 au poste 44, puis après encollage des rabats 7, des volets transversaux 8, 9 et/ou de leurs rabats longitudinaux 43, on déplace le flan 2 au poste 45 de formation des rembordements, puis au poste 46 de formage du plateau 3, décrit en référence à la figure 3.

On va maintenant décrire plus précisément le poste 45 en référence aux figures 6, 7, 8 et 9A à 9D.

En particulier lorsque le carton est à grammage léger ou extrêmement léger, par exemple 3x100 g ou moins, l'invention propose en effet un mode de réalisation de fabrication d'un plateau qui comporte une étape de rembordement de deux des parois en vis à vis, ce qui permet notamment, une meilleure rigidité du plateau.

Pour ce faire, il est prévu, en plus des moyens encolleurs 47 permettant de déposer des lignes d'adhésif pendant l'amenée d'un flan sur lesdits volets transversaux et/ou les rabats longitudinaux, des organes presseurs 48 prévus pour appliquer les rabats longitudinaux 43 sur les volets latéraux transversaux 8, 9 adjacents.

Dans le mode de réalisation décrit ici en référence aux figures, les organes presseurs 48 comprennent un plaqueur vertical longitudinal 49 comportant un sabot 50 agencé pour plaquer le panneau de fond 4 sur la face d'appui à une distance 1 de la ligne de jonction 51 avec le volet transversal correspondant, et des moyens 52 de pliage et de plaquage du rabat longitudinal 43 comprenant un cylindre 53 d'application agencé pour rabattre ledit rabat (cf. figure 8) sur le volet adjacent.

On a montré sur les figures 9A à 9D les étapes du procédé de rembordement.

Le flan 2 étant amené au doit du poste de rembordement, et arrêté par des doigts de blocage et de positionnement 54 (cf. figure 7), une pièce 55 comprenant une équerre 56 d'accrochage du bord externe 57 du rabat longitudinal 43 se trouve alors au droit et en vis à vis dudit bord externe.

On descend alors le sabot 50 du plaqueur 49.

Par un mouvement de rotation autour d'un axe 58 et de déploiement transversal selon la flèche 59, la pièce 55, soulève le rabat longitudinal 43, le plaqueur 49 retenant le fond du panneau 4 sur le rail 11.

Lorsque la pièce 55 atteint une position déterminée, l'extrémité 60 de l'équerre 56 échappe le bord externe du rabat 43 et le cylindre 53 prend la relève, en écrasant le rabat jusqu'à obtenir la position d'application totale de la figure 9D.

Les mouvements se font simultanément de part et d'autre, les deux rabats longitudinaux étant alors collés sur les volets transversaux adjacents formant ainsi les rembordements

On a représenté sur les figures 10 à 12 le poste de formation du plateau avec rembordements qui se présente de façon identique à celui décrit en référence aux figures 2, 3 et 4, seul le mandrin 61 étant un peu différent, dans la mesure où il est rétractable pour permettre aux arêtes et aux faces du mandrin lors du son extraction, d'échapper les rembordements, lesdites faces du mandrin étant quant à elles avec des ressauts pour autoriser une bonne contre pression.

Le mode de constitution du mandrin est par exemple du type décrit en préambule, avec une arête fixe 61 deux arêtes solidaires 61" et 61" ' mobiles par rapport à la première par vérin 62', et une quatrième arête 61" " mobile par rapport aux deux précédentes par vérin 62' ' .

On a représenté plus précisément en référence aux figures 13A à 13F un mode de réalisation d'un autre mode de réalisation d'un système 63 de repliage des rabats 7 et volets 5, 6, 8, 9 autour du mandrin.

Le système 63 comporte à chaque coin du plateau trois éléments d'appuis 64, 65, 66 formés par des rouleaux d' axes horizontaux, solidaires entre eux dans le sens vertical, en étant fixés sur une cornière 67 et agencés pour repousser successivement rabats et volets en soulevant tout d'abord le rabat d'extrémité 7 par le rouleau 64, (figures 13A à 13C), puis le volet longitudinal 5, (6) par le rouleau 65 (figure 13D) puis, avant que ce dernier n'ait terminé son mouvement, (figures 13E, 13F) en soulevant le volet transversal 8, 9, par le rouleau 66 correspondant, les rouleaux 64 et 66 étant d'axes parallèles légèrement décalés transversalement, et le rouleau 65 étant d'axe perpendiculaire aux deux autres.

On a représenté schématiquement sur les figures 14A à 14D des exemples de mandrins rétractables 70, 71, 72, 73 dont les arêtes présentent de formes différentes, i.e. rectangulaires (figure 14A), trapézoïdales dans un sens ou dans l'autre (figures 14B à 14D), ce qui permet de conformer une ou plusieurs parois d'un même plateau de façon évasée, vers l'intérieur, ou vers l'extérieur du plateau.

On va maintenant décrire le fonctionnement du dispositif 41 en référence à la figure 6.

Les flans sont dépilés un par un à partir d'un réservoir, de façon connue en elle-même.

Ils sont alors placés sur le rail 11 d'appui et de déplacement en vis à vis des encolleurs 47 qui dépassent les lignes de colle aux emplacements prévus.

Le flan est ensuite arrêté au poste de rembordement 45, puis après rembordement amené au poste de formage, où le mandrin retractable 61, forme le plateau.

Pour ce faire, il descend écarté, en position de formage, volets et rabats sont ensuite repliés pour permettre le collage des parois, puis le mandrin se rétracte pour se dégager franchement des parois et se relève, afin de libérer le plateau qui est évacué.

La face d'application du mandrin, par exemple formée par des parties d'arêtes et/ou une plaque centrale, étant de dimension inférieure au fond du plateau, il est ainsi possible lors du relevé du mandrin, d'échapper les rembordements formant excroissance sur la face interne des parois du plateau à l'intérieur du volume de ce dernier.

Comme il va de soi et comme il résulte également de ce qui précède, la présente invention n'est pas limitée aux modes de réalisation plus particulièrement décrits. Elle en embrasse au contraire toutes les variantes et notamment celles où le fond du plateau n'est pas horizontal, mais vertical, et le cas où le mandrin est appliqué par le dessous, celles où la face d'application est de surface inférieure égale à la moitié ou au trois quart de la surface du panneau de fond du plateau, celle ou la rétractation supplémentaire est ajustable en automatique à partir d'une programmation de la machine.

## Revendications

1. Machine (1) pour la formation d'un plateau (2) à partir d'un flan (3) de matière en feuille comportant un panneau de fond (4) muni de volets latéraux (5, 6, 8, 9) comprenant pour certains des rabats d'extrémité (7) et formant les parois latérales (10) du plateau, ladite machine comprenant :
- une face d'appui (11, 19) sur au moins une partie de la surface dudit panneau de fond,
- un mandrin (15) comportant une face d'application (18) du panneau sur ladite face d'appui et des faces latérales rétractables (23) entre une première position de formage du plateau et une deuxième position d'échappement du mandrin du plateau permettant le dégagement complet des parois du plateau et de sa face d'application,
- des moyens (17) pour appliquer ledit mandrin sur ladite face d'appui,
- des moyens (26) pour replier les volets latéraux et les rabats correspondants contre les faces en vis à vis dudit mandrin et
- des moyens (47, 48) pour fixer les uns aux autres lesdits volets et rabats ainsi repliés,
**caractérisé en ce que** les faces latérales rétractables sont délimitées par des arêtes (24) le mandrin (15) et ses faces latérales (23) étant agencés pour que les arêtes (24) du mandrin coïncident avec les lignes de pliages verticales (25) des coins du plateau dans la première position,
**en ce que** la machine comprend des moyens (13, 20) de butée longitudinale et de butées latérales du flan lorsque le panneau du fond est appliqué sur la face d'appui par le mandrin
et **en ce que** les moyens pour replier les volets latéraux comportent à chaque coin du plateau trois éléments d'appui (64, 65, 66) solidaires entre eux dans le sens vertical, lesdits éléments étant agencés pour repousser successivement les volets et rabats en vis à vis entre une position à plat et une position où les volets et rabats sont fixés les uns aux autres pour former le coin correspondant du plateau.

2. Machine selon la revendication 1, **caractérisée en ce que** le mandrin rétractable pour échappement est de plus configurable pour permettre, par extension/rétractation supplémentaire dissociable de la rétractation pour échappement, la formation de plateaux de dimensions différentes, par ajustage des dimensions nominales de référence.

3. Machine selon l'une quelconque des revendications précédentes **caractérisée en ce que** le mandrin rétractable (15) est formé par une armature comportant quatre arêtes perpendiculaires ou obliques par rapport à la face d'application, à savoir une première arête de référence (61'), fixe, une deuxième et une troisième arêtes (61" , 61'''), solidairement mobiles par rapport à la première arête dans un premier plan perpendiculaire à la face d'appui et une quatrième arête (61"") solidairement mobile de la troisième arête dans un deuxième plan de paroi perpendiculaire au premier.

4. Machine selon l'une quelconque des revendications précédentes, **caractérisée en ce que** les arêtes sont à coins coupés.

5. Machine selon l'une quelconque des revendications précédentes, **caractérisée en ce que**, le plateau comprenant deux volets latéraux longitudinaux (5, 6) opposés respectivement munis de rabats d'extrémité (7) et deux volets latéraux transversaux opposés (8, 9) comportant chacun un rabat longitudinal, elle comporte de plus des encolleurs (47) permettant de déposer des lignes d'adhésifs pendant l'amenée d'un flan sur lesdits volets transversaux et/ou les rabats longitudinaux et des organes presseurs (48) prévus pour appliquer les rabats longitudinaux sur les volets latéraux transversaux adjacents pour former des rembordements.

6. Machine selon la revendication 5, **caractérisée en ce que** les organes presseurs (48) comprennent au moins un plaqueur vertical longitudinal (49) agencé pour plaquer le panneau de fond sur la face d'appui à une distance de la ligne de jonction avec le volet transversal correspondant, et des moyens (52) de pliage et de plaquage du rabat longitudinal (43) comprenant un cylindre (53) d'application agencé pour rabattre ledit rabat sur le volet adjacent.

7. Machine selon l'une quelconque des revendications précédentes, **caractérisée en ce que** le mandrin comporte au moins une arête oblique.

8. Machine selon la revendication 7, **caractérisée en ce que**, les deux volets latéraux transversaux opposés (8, 9) comportant un rembordement (43) sur une partie de leur hauteur et étant respectivement munis d'évidements formant poignées situés en dessous desdits rembordements, le mandrin présente une section tronconique propre à former un plateau tronconique autorisant un encastrement au moins partiel dudit plateau dans un plateau inférieur lors d'un gerbage de l'un sur l'autre.

9. Procédé de formation d'un plateau (2) à partir d'un flan (3) de matière en feuille utilisant une machine selon l'une quelconque des revendications précédentes, le flan comportant un panneau de fond (4) muni de volets latéraux (5, 6) comportant pour certains des rabats d'extrémité (7) et formant les parois latérales du plateau, ledit procédé comportant les étapes suivantes:
- on place au moins une partie de la surface dudit panneau de fond sur une face d'appui (19) d'une machine (1) de formage dudit flan,
- on plaque un mandrin rétractable (15) comportant une face d'application (18) du panneau sur ladite face d'appui, ladite face d'appui comportant des moyens (13, 20) de butée longitudinale et de butées latérales du flan, de façon à mettre le flan en contact avec lesdites butées,
- on replie les volets latéraux et les rabats correspondants contre les faces en vis à vis dudit mandrin (15) et
- on fixe les uns aux autres lesdits volets et rabats ainsi repliés par collage
**caractérisé en ce que en ce que**, le mandrin (15) étant formé par une armature rétractable comportant quatre arêtes perpendiculaires ou obliques par rapport à la face d'application,
après application dudit mandrin sur le panneau de fond et repliage des volets et rabats, pour faire coïncider les arêtes (24) du mandrin avec les lignes de pliage verticales (25) du plateau,
on rétracte ledit mandrin dont la face d'application est de dimensions inférieures à celles du panneau de fond de façon à éloigner les arêtes des parois du plateau formé et permettre le dégagement des parois du plateau et de sa face d'application et on écarte ledit mandrin du plateau pour permettre son évacuation.

10. Procédé selon la revendication 9 **caractérisé en ce que** on configure le mandrin par une extension/rétractation supplémentaire dissociable de la rétractation pour échappement, pour permettre la formation de plateaux de dimensions différentes par ajustage des dimensions nominales de référence.

11. Procédé selon l'une quelconque des revendications 9 et 10, **caractérisé en ce que** chaque rabat (7) est fixé sur la face externe de la paroi latérale transversale adjacente avec rembordement.

12. Procédé selon l'une quelconque des revendications 9 à 11, **caractérisé en ce que**, le flan (3) comprenant deux volets latéraux longitudinaux opposés respectivement munis de rabats d'extrémité et deux volets latéraux transversaux opposés comportant chacun un rabat longitudinal, avant formation du plateau, on encolle lesdits volets transversaux ou les rabats longitudinaux adjacents en déposant dessus des lignes d'adhésifs pendant l'amenée du flan,
et on presse les rabats longitudinaux sur les volets latéraux transversaux adjacents pour former des rembordements sur le flan à plat.

13. Procédé selon la revendication 12, **caractérisé en ce que** pour presser les rabats longitudinaux (43), on plaque verticalement le panneau de fond sur la face d'appui avec un organe presseur (48) à une distance des lignes de jonction avec les volets transversaux correspondants, vers l'intérieur du flan, puis on plie et on plaque lesdits rabats longitudinaux pour les coller sur les volets adjacents.

## Claims

1. A machine (1) for forming a tray (2) from a blank (3) of sheet material comprising a base panel (4) provided with side flaps (5, 6, 8, 9), which form the side walls (10) of the tray and some of which comprise end tabs (7), said machine comprising:
- a support face (11, 19) over at least part of the surface of said base panel,
- a block (15) comprising an application face (18) for applying the panel to said support face and lateral faces (23) retractable between a first, tray-forming position and a second position for withdrawal of the block from the tray, allowing complete disengagement of the walls of the tray and its application face,
- means (17) for applying said block to said support face,
- means (26) for folding up the side flaps and the corresponding tabs against the opposing faces of said block and
- means (47, 48) for fixing to one another said flaps and tabs folded up in this way, **characterised in that** the retractable side faces are defined by edges (24), the block (15) and its side faces (23) being arranged so that the edges (24) of the block coincide with the vertical fold lines (25) of the corners of the tray in the first position,
**in that** the machine comprises longitudinal and lateral stop means (13, 20) for the blank when the base panel is applied to the support face by the block,
and **in that**, the means for folding up the side flaps comprise, at each corner of the tray, three support elements (64, 65, 66) integral with each other in the vertical direction, said elements being arranged to push up the opposing flaps and tabs in succession between a flat position and a position in which the flaps and tabs are fixed to one another to form the corresponding corner of the tray.

2. A machine according to claim 1, **characterised in that** the block, which is retractable for withdrawal, is additionally configurable to allow, by supplementary extension/retraction separable from retraction for withdrawal, the formation of trays of different dimensions, by adjusting the nominal reference dimensions.

3. A machine according to any one of the preceding claims, **characterised in that** the retractable block (15) is formed by an armature comprising four edges perpendicular or oblique relative to the application face, namely a first, fixed, reference edge (61'), a second and a third edges (61'', 61'''), integrally mobile relative to the first edge in a first plane perpendicular to the support face and a fourth edge (61'''') integrally mobile with the third edge in a second wall plane perpendicular to the first.

4. A machine according to any one of the preceding claims, **characterised in that** the edges have corner cuts.

5. A machine according to any one of the preceding claims, **characterised in that**, with the tray comprising two opposing longitudinal side flaps (5, 6) respectively provided with end tabs (7) and two opposing transverse side flaps (8, 9) each comprising a longitudinal tab, it additionally comprises glue spreaders (47) allowing the deposition of lines of adhesive during feed of a blank to said transverse flaps and/or the longitudinal tabs and pressing members (48) provided for applying the longitudinal tabs to the adjacent side flaps to form double layers.

6. A machine according to claim 5; **characterised in that** the pressing members (48) comprise at least one longitudinal vertical clamping member (49) arranged for clamping the base panel to the support face at a distance from the join line with the corresponding transverse panel, and means (52) for folding and clamping down the longitudinal tab (43), comprising an application cylinder (53) arranged for folding said flap over onto the adjacent panel.

7. A machine according to any one of the preceding claims, **characterised in that** the block comprises at least one oblique edge.

8. A machine according to claim 7, **characterised in that**, with the two opposing transverse flaps (8, 9) comprising a double layer (43) over part of their height and being respectively provided with holes forming handles situated below said double layers, the block has a frustoconical section suitable for forming a frustoconical tray enabling at least partial nesting of said tray in a lower tray in the event of stacking one on top of another.

9. A method of forming a tray (2) from a blank (3) of sheet material, using a machine according to any one of the preceding claims, the blank comprising a base panel (4) provided with side flaps (5, 6), which form the side walls of the tray and some of which comprise end tabs (7), said method comprising the following steps:
- placing at least part of the surface of said base panel on a support face (19) of a machine (1) for forming said blank,
- clamping a retractable block (15) comprising a panel application face (18) onto said support face, said support face comprising longitudinal and lateral stop means (13, 20) for the blank, so as to bring the blank into contact with said stops,
- folding up the side flaps and the corresponding tabs against the opposing faces of said block (15) and
- fixing together said flaps and tabs thus folded up by adhesive bonding,
**characterised in that**, the block (15) being formed by a retractable armature comprising four edges which are perpendicular or oblique relative to the application face,
after application of said block to the base panel and folding up of the flaps and tabs, to make the edges (24) of the block coincide with the vertical fold lines (25) of the tray,
retracting said block, the application face of which has smaller dimensions than those of the base panel, so as to remove the edges of the walls from the formed tray and to allow disengagement of the walls of the tray and its application face, and spacing said block from the tray to allow its extraction.

10. A method according to claim 9, **characterised in that** the block is configured, by supplementary extension/retraction separable from retraction for withdrawal, to allow the formation of trays of different dimensions by adjusting the nominal reference dimensions.

11. A method according to either one of claims 9 and 10, **characterised in that** each tab (7) is fixed to the outer face of the adjacent transverse side wall with double layer.

12. A method according to any of claims 9 to 11, **characterised in that**, with the blank (3) comprising two opposing longitudinal side flaps respectively provided with end tabs and two opposing transverse side flaps each comprising a longitudinal tab, before formation of the tray, said transverse flaps or the adjacent longitudinal tabs are glued by depositing lines of adhesive thereon during feed of the blank,
and the longitudinal tabs are pressed onto the adjacent transverse side flaps to form double layers on the flat blank.

13. A method according to claim 12, **characterised in that**, to apply pressure to the longitudinal tabs (43), the base panel is clamped vertically onto the support face with a pressing member (48) at a distance from the join lines with the corresponding transverse flaps towards the inside of the blank, then said longitudinal tabs are folded and clamped to stick them to the adjacent flaps.

## Patentansprüche

1. Maschine (1) zur Herstellung einer Schale (2) aus einem Rohling (3) aus einem Folienmaterial mit einer Bodenplatte (4), die mit teilweise Endklappen (7) aufweisenden Seitenteilen (5, 6, 8, 9) versehen ist, welche die Seitenwände (10) der Schale bilden, wobei die Maschine folgendes umfasst:
- eine Fläche (11, 19) zum Stützen mindestens eines Teils der Bodenplattenfläche,
- eine Spannvorrichtung (15) mit einer Fläche (18) zum Anlegen der Bodenplatte gegen die genannte Stützfläche und Seitenflächen (23), die zwischen einer ersten Schalenbildungsposition und einer zweiten Position, in der die Spannvorrichtung sich von der Schale zurückzieht, einziehbar sind, so dass die Wände der Schale und die Anlagefläche vollständig freigegeben werden,
- Mittel (17), um die Spannvorrichtung gegen die Stützfläche anzulegen,
- Mittel (26), um die Seitenteile und die entsprechenden Klappen gegen die gegenüberliegenden Flächen der Spannvorrichtung zu klappen und
- Mittel (47, 48), um die derart geklappten Seitenteile und Klappen aneinander zu befestigen,
**dadurch gekennzeichnet,**
**dass**
- die einziehbaren Seitenflächen durch Kanten (24) begrenzt sind, wobei die Spannvorrichtung (15) und ihre Seitenflächen (23) derart angeordnet sind, dass die Kanten (24) der Spannvorrichtung mit den vertikalen Falzlinien (25) der Schalenecken in der ersten Position übereinstimmen,
- die Maschine Mittel (13, 20) umfasst, die für den Rohling einen Längsanschlag und Seitenanschläge bilden, wenn die Bodenplatte durch die Spannvorrichtung gegen die Stützfläche angelegt ist, und
- die Mittel zum Klappen der Seitenteile in jeder Schalenecke drei Stützelemente (64, 65, 66) aufweisen, welche in vertikaler Richtung miteinander fest verbunden sind, wobei die genannten Elemente angeordnet sind, um die Seitenteile und die gegenüberliegenden Klappen sukzessive zu schieben zwischen einer flach liegenden Stellung und einer Stellung, in der die Seitenteile und Klappen aneinander befestigt sind, um die entsprechende Ecke der Schale zu bilden.

2. Maschine nach Anspruch 1,
**dadurch gekennzeichnet,**
**dass** die zur Freigabe einziehbare Spannvorrichtung ferner derart ausgestaltet werden kann, dass sie durch eine zusätzliche, vom Einziehen zwecks Freigabe unabhängige Verlängerung bzw. Einziehung die Bildung von Schalen mit unterschiedlichen Abmessungen durch Anpassung der Referenz-Nennmaße ermöglicht.

3. Maschine nach einem beliebigen der vorhergehenden Ansprüche,
**dadurch gekennzeichnet,**
**dass** die einziehbare Spannvorrichtung (15) durch eine Begrenzung aus vier senkrecht oder schräg zu der Anlagefläche verlaufenden Kanten gebildet ist, und zwar einer ersten Referenzkante (61'), die fest ist, einer zweiten und einer dritten Kante (61", 61'''), welche gemeinsam beweglich in Bezug auf die erste Kante in einer ersten, senkrecht zu der Stützfläche verlaufenden Ebene sind, und einer vierten Kante (61''''), die mit der dritten Kante gemeinsam beweglich in einer zweiten, senkrecht zu der ersten verlaufenden Wandebene ist.

4. Maschine nach einem beliebigen der vorhergehenden Ansprüche,
**dadurch gekennzeichnet,**
**dass** die Kanten abgeschnittene Ecken aufweisen.

5. Maschine nach einem beliebigen der vorhergehenden Ansprüche,
**dadurch gekennzeichnet,**
**dass** sie - bei einer Schale mit zwei gegenüberliegenden Längsseitenteilen (5, 6) jeweils mit Endklappen (7) und mit zwei gegenüberliegenden Querseitenteilen (8, 9) jeweils mit einer Längsklappe - zudem Leimauftragsvorrichtungen (47) aufweist, die es ermöglichen, während der Zufuhr eines Rohlings Klebestrang auf die Querseitenteile und/oder auf die Längsklappen anzubringen, sowie Pressorgane (48), die vorgesehen sind, um die Längsklappen auf die angrenzenden Querseitenteile anzulegen, um Umschläge zu bilden.

6. Maschine nach Anspruch 5,
**dadurch gekennzeichnet,**
**dass** die Pressorgane (48) mindestens ein vertikales Längsklemmorgan (49) umfassen, das angeordnet ist, um die Bodenplatte gegen die Stützfläche mit einem Abstand zu der Verbindungslinie zu dem entsprechenden Querseitenteil zu klemmen, sowie Mittel (52) zum Klappen und Klemmen der Längsklappe (43), umfassend einen Anlagezylinder (53), der angeordnet ist, um die Klappe auf das angrenzende Seitenteil zu klappen.

7. Maschine nach einem beliebigen der vorhergehenden Ansprüche,
**dadurch gekennzeichnet,**
**dass** die Spannvorrichtung mindestens eine schräg verlaufende Kante aufweist.

8. Maschine nach Anspruch 7,
**dadurch gekennzeichnet,**
**dass** die Spannvorrichtung - bei zwei gegenüberliegenden Querseitenteilen (8, 9) mit einem Umschlag (43) auf einem Teil ihrer Höhe und jeweils mit Griffe bildenden Aussparungen unter den Umschlägen - einen kegelstumpfförmigen Querschnitt aufweist, der geeignet ist, eine kegelstumpfförmige Schale auszubilden, wodurch die Schale beim Aufeinanderstapeln zumindest teilweise in eine untere Schale eingesetzt werden kann.

9. Verfahren zur Herstellung einer Schale (2) aus einem Rohling (3) aus einem Folienmaterial unter Verwendung einer Maschine nach einem beliebigen der vorhergehenden Ansprüche, wobei der Rohling eine Bodenplatte (4) aufweist, die mit teilweise Endklappen (7) aufweisenden Seitenteilen (5, 6) versehen ist, welche die Seitenwände der Schale bilden, wobei das Verfahren die folgenden Schritte umfasst:
- mindestens ein Teil der Fläche der Bodenplatte wird gegen eine Stützfläche (19) einer Maschine (1) zur Formung des Rohlings angelegt,
- eine einziehbare Spannvorrichtung (15) mit einer Fläche (18) zum Anlegen der Bodenplatte wird gegen die Stützfläche angelegt, wobei die Stützfläche Mittel (13, 20) aufweist, die für den Rohling einen Längsanschlag und Seitenanschläge bilden, so dass der Rohling mit den genannten Anschlägen in Kontakt gesetzt wird,
- die Seitenteile und die entsprechenden Klappen werden gegen die gegenüberliegenden Flächen der Spannvorrichtung (15) geklappt und
- die derart geklappten Seitenteile und Klappen werden durch Verleimung aneinander befestigt,
**dadurch gekennzeichnet,**
**dass** bei einer Spannvorrichtung (15), die durch eine einziehbare Begrenzung aus vier zur Anlagefläche senkrecht oder schräg verlaufenden Kanten gebildet ist, die Spannvorrichtung, deren Anlagefläche geringere Abmessungen aufweist als diejenigen der Bodenplatte, nach Anlegen der Spannvorrichtung gegen die Bodenplatte und nach Klappen der Seitenteile und der Klappen, so dass die Kanten (24) der Spannvorrichtung und die vertikalen Falzlinien (25) der Schale übereinstimmen, eingezogen wird, so dass sich die Kanten von den Wänden der gebildeten Schale entfernen und die Wände der Schale und die Anlagefläche freigegeben werden, und die Spannvorrichtung von der Schale entfernt wird, damit diese abgeführt werden kann.

10. Verfahren nach Anspruch 9,
**dadurch gekennzeichnet,**
**dass** die Spannvorrichtung mit einer zusätzlichen, von dem Einziehen zwecks Freigabe unabhängigen Verlängerung bzw. Einziehung ausgestaltet ist, um die Bildung von Schalen mit unterschiedlichen Abmessungen durch Anpassung der Referenz-Nennmaße zu ermöglichen.

11. Verfahren nach einem beliebigen der Ansprüche 9 und 10,
**dadurch gekennzeichnet,**
**dass** jede Klappe (7) an der Außenseite der angrenzenden Querseitenwand mit Umschlag befestigt ist.

12. Verfahren nach einem beliebigen der Ansprüche 9 bis 11,
**dadurch gekennzeichnet,**
**dass** bei einem Rohling (3) mit zwei gegenüberliegenden Längsseitenteilen jeweils mit Endklappen und mit zwei gegenüberliegenden Querseitenteilen jeweils mit einer Längsklappe vor Bildung der Schale auf die Querseitenteile oder die angrenzenden Längsklappen Leim aufgetragen wird, indem darauf während der Rohlingszufuhr Klebestrang aufgetragen werden, und die Längsseitenteile auf die angrenzenden Querseitenteile gepresst werden, um auf dem flach liegenden Rohling Umschläge zu bilden.

13. Verfahren nach Anspruch 12,
**dadurch gekennzeichnet,**
**dass** zum Pressen der Längsklappen (43) die Bodenplatte vertikal gegen die Stützfläche mit einem Pressorgan (48) mit einem Abstand zu den Verbindungslinien zu den entsprechenden Querseitenteilen zum Inneren des Rohlings hin angelegt wird und anschließend die Längsklappen geklappt und angelegt werden, um sie mit den angrenzenden Seitenteilen zu verleimen.
